# EUROPÄISCHE PATENTSCHRIFT

(11) **EP 0 410 122 B1**
(45) Veröffentlichungstag und Bekanntmachung des Hinweises auf die Patenterteilung: **13.10.1993**
(21) Anmeldenummer: 90110952.0
(22) Anmeldetag: 09.06.1990
(51) Int. Cl.: E05B 15/10

(54) **Einsteckschloss mit Fallen-Feststellung**
Mortise lock with catch bolt fixing device
Serrure insérée avec système de fixation de pêne demi-tour

(30) Priorität: 27.07.1989 DE 8909119 U
(43) Veröffentlichungstag der Anmeldung: 30.01.1991
(73) Patentinhaber: BKS GmbH, D-42549 Velbert (DE)
(72) Erfinder: Hinz, Manfred, D-5628 Heiligenhaus (DE); Röwer, Franz, D-5620 Velbert 15 (DE)
(74) Vertreter: Sturies, Herbert

(56) Entgegenhaltungen:
- DE-A- 3 729 652

## Beschreibung

Die Erfindung bezieht sich auf ein Einsteckschloß mit einer wahlweise durch Drücker- und Schlüsselbetätigung über einen Wechsel hereinziehbaren Falle sowie einen schloßstulpseitig zugänglichen und betätigbaren Feststellement, das die Falle im hereingezogenen Zustand entgegen der Wirkung einer an ihr angreifenden Fallenfeder zu arretieren erlaubt.

Einsteckschlösser mit Fallen-Feststellung obiger Art sind durch den BKS-Prospekt 820, Seite 904 bekannt. Sie werden besonders in Haustüren oder Wohnungseingangstüren eingebaut, die in der Regel nur auf der Innenseite mit einem Drücker ausgestattet sind, während auf der Außenseite ein feststehender Knauf installiert ist. Zum Öffnen solcher Türen von außen muß dann also stets ein Schlüssel benutzt werden, um die Schloßfalle über den Wechsel hereinzuziehen und so die Tür zu öffnen. Zu besonderen Zeiten, etwa bei einem Wohnungswechsel, möchte man jedoch die Tür öffnen können, ohne jedesmal von außen den Schlüssel benutzen zu müssen. Für derartige Fälle ist die Fallenfeststellung im Schloß bestimmt. Bei dem bekannten gattungsgemäßen Einsteckschloß wird zur Fallenfeststellung die Schloßfalle hereingedrückt und sodann ein im Schloßstulp angeordneter Schieber verschoben, wodurch die Falle im hereingedrückten Zustand arretiert wird. Durch abermaliges Betätigen dieses Schiebers jedoch in entgegengesetzter Richtung kann die Schloßfalle wieder gelöst werden. Da der stulpseitige Schieber bei offenstehender Tür jedermann zugänglich ist, können also auch unbefugte Personen die Falle im hereingedrückten Zustand feststellen. Das würde besonders bei Haustüren, die mit einem Türschließer ausgestattet sind, noch nicht einmal besonders auffallen, da der Türschließer die Tür stets in Schließlage hält. Eine derart von Unbefugten manipulierte Tür könnte dann ohne Schlüssel von außen geöffnet werden.

Durch die DE-A1-37 29 652 ist es bei einem Riegel-Fallen-Einsteckschloß bekannt, die Schloßfalle wie auch den Schloßriegel in ihrem ausgefahrenen Zustand blockieren zu können. Eine Einrichtung zum Arretieren der Schloßfalle in ihrem hereingezogenen Zustand ist dabei nicht vorhanden.

Der Erfindung liegt die Aufgabe zugrunde, ein Einsteckschloß mit Fallenfeststellung der eingangs genannten Gattung zu schaffen, das die dazu oben erwähnten Nachteile nicht aufweist, vielmehr das Feststellen der Schloßfalle im hereingezogenen Zustand nur durch den befugten Schlüsselinhaber ermöglicht, wozu jedoch kein zusätzlicher etwa im Schloßstulp anzuordnender Schließzylinder verwendet werden soll, sondern dazu die ohnehin im Einsteckschloß, zumeist in dessen eingebautem Schließzylinder vorhandene Schlüsseleinstecköffnung benutzt werden soll.

Diese Aufgabe wird bei einem gattungsgemäßen Einsteckschloß erfindungsgemäß dadurch gelöst, daß die Falle durch den schlüsselbetätigbaren Wechsel um ein Überhubmaß weiter als durch ihre Drückerbetätigung hereinziehbar ist und das Feststellelement im entsprechenden Überhub-Bewegungsbereich der Falle und des Wechsels mit letzterem in Arretiereingriff zu bringen ist. Um also bei einem solchen Einsteckschloß die Falle arretieren zu können, muß zuvor in jedem Falle der Wechsel durch Schlüsselbetätigung soweit verstellt bzw. angehoben werden, daß dann durch das stulpseitig betätigbare Feststellelement dessen Arretiereingriff mit dem Wechsel erfolgt. Dabei muß sichergestellt sein, daß die Falle durch Drückerbetätigung nicht etwa ebenso weit wie durch die Schlüsselbetätigung des Wechsels eingezogen werden kann, da sonst der Wechsel auch durch bloßes, entsprechend weites Eindrücken der Falle in Arretiereingriff mit dem Feststellelement gebracht werden könnte.

Der Arretiereingriff zwischen dem Feststellelement und dem Wechsel kann kraftschlüssig ausgebildet sein, wobei dieser Arretiereingriff durch den über die Falle auf den Wechsel vermittelten Druck der Fallenfeder aufrechterhalten oder durch weiteres Hereindrücken der Falle aufgehoben werden kann. In diesem Falle kann also die Fallenfeststellung von jedermann, also auch von Unbefugten noch gelöst werden.

Um jedoch auch das Lösen der festgestellten Falle nur durch befugte Schlüsselbenutzung zu ermöglichen, kann der Arretiereingriff zwischen dem Feststellelement und dem Wechsel auch formschlüssig ausgebildet sein, wobei dann dieser Formschluß nur durch schlüsselbetätigbares Verschieben des Wechsels aufgehoben werden kann.

Das Feststellelement steht vorteilhaft unter Wirkung einer es in seine Lösestellung zu drücken suchenden Rückstellfeder. Es ist insbesondere als Feststellhebel ausgebildet, der um einen nahe unterhalb der Falle gelegenen Achsbolzen schwenkbeweglich gelagert ist, wobei die an ihm angreifende Rückstellfeder als um den Achsbolzen gewundene Schenkelfeder ausgebildet ist.

Für den kraftschlüssigen Arretiereingriff zwischen Feststellhebel und Wechsel kann letzterer vorteilhaft aus einem an der Falle angreifenden, um einen in der Nähe der Drückernuß gelegenen Achsbolzen zu verschwenkenden Wechselhebel und einem damit gelenkig verbundenen, durch Schlüsselbetätigung anhebbaren Wechseldruckstück bestehen, das in der Nähe seines Verbindungsgelenks zum Wechselhebel mit einer schräg nach unten verlaufenden Arretiernase versehen ist, über die in der durch Schlüsselbetätigung angehobenen Stellung des Wechseldruckstücks der Feststellhebel mit einer an ihm vorhandenen Arretieröffnung zu schwenken ist, wobei der durch die Fallenfeder bewirkte Auflagedruck der Arretiernase auf der unteren Arretieröffnungskante im Feststellhebel größer als dessen von seiner Schenkelfeder hervorgerufene Abstreifkraft ist. Zum Lösen der festgestellten Falle ist es hier also lediglich notwendig, die Falle noch etwas weiter einzudrücken, so daß der Wechsel von der Fallenfederkraft entlastet wird und somit der Feststellhebel unter Wirkung der an ihm angreifenden Schenkelfeder in die Lösestellung verschwenkt wird.

Auch für den Fall des formschlüssigen Arretiereingriffs zwischen Feststellhebel und Wechsel empfiehlt sich dessen zweiteilige Ausbildung, wobei der Wechsel jedoch aus einem an der Falle angreifenden, in der Drückernuß neben deren Fallenmitnehmerarm drehbeweglich gelagerten zweiarmigen Wechselhebel und einem mit dessen nicht an der Falle angreifendem Arm gelenkig verbundenen, durch Schlüsselbetätigung anhebbaren Wechseldruckstück besteht, an dessen Anlenkende eine abgestufte Arretierungsabwinkelung vorhanden ist, hinter deren Abstufungsschulter in der durch Schlüsselbetätigung angehobenen Stellung des Wechseldruckstücks der Feststellhebel mit einer an ihm vorhandenen Arretierkante einzuschwenken ist.

In der Zeichnung sind zwei vorteilhafte Ausführungsbeispiele erfindungsgemäß ausgebildeter Einsteckschlösser mit Fallenfeststellung dargestellt. Dabei zeigt
- Fig.1: die Innenansicht eines insbesondere für Holztüren mit größerem Dornmaß bestimmten Einsteckschlosses bei gelöster Falle und
- Fig.2: eine der Fig.1 entsprechende Teilansicht des Einsteckschlosses, jedoch bei kraftschlüssig festgestellter Falle,
- Fig.3: die Innenansicht eines insbesondere für Rohrrahmentüren mit kleinerem Dornmaß bestimmtem Einsteckschlosses bei gelöster Falle und
- Fig.4: eine der Fig.3 entsprechende Teilansicht jedoch bei formschlüssig arretierter Falle.

Das in den Fig.1 und 2 dargestellte Einsteckschloß, dessen Schloßkasten 1 durch die größtenteils entfernte Schloßdecke 2 freigelegt ist, besitzt eine durch die Drükkernuß 3 und deren Fallenmitnehmerarm 4 hereinziehbare Falle 5, die unter Wirkung der an ihr angreifenden und sie in die in Fig.1 dargestellte Ausfahrstellung zu drücken suchenden Fallenfeder 6 steht. An dem kurzen Arm 3' der Drückernuß 3 greift über das Kettenfederstück 7 die Drückerhochhaltefeder 8 an. Mit 9 ist die Fallenführung im Schloßkasten bezeichnet.

Weiterhin gehört zum Schloßeingerichte der Riegel 10, der durch den Schließdaumen eines in die im Schloßkasten 1 und in der Schloßdecke 2 gegenüberliegend angeordneten Ein stecköffnungen 11 eingebauten und beispielsweise durch eine in der die Schraubenführung 12 sitzende, nicht dargestellte Schraube gehaltenen Profilschließzylinders mehrtourig einund ausgefahren werden kann. Die mit dem Riegel 10 zusammenwirkenden Zuhaltungen 13 und 14 sind von bekannter Beschaffenheit und ebenso auch die Anordnung des Tourstifts 15.

Zwischen dem Riegel 10 und der Falle 5 ist der hier zweiteilig ausgebildete, nämlich aus dem Wechselhebel 16 und dem Wechseldruckstück 17 bestehende Wechsel angeordnet, über den die Falle 5 auch durch Schlüsselbetätigung des in die Einstecköffnung 11 eingesteckten nicht dargestellten Schließzylinders einziehbar ist. Der Wechselhebel 16 ist auf einem nahe der Drückernuß 3 gelegenen Achsbolzen 18 schwenkbeweglich gelagert. Das freie Ende 16' des Wechselhebels 16 greift an einem an der Falle 5 vorhandenen Mitnehmervorsprung 5' an, während der Wechselhebel 16 an seinem anderen Ende über den Gelenkbolzen 19 mit dem Wechseldruckstück 17 gelenkig verbunden ist.

Mit dem Wechseldruckstück 17 wirkt der um den Achsbolzen 20 schwenkbewegliche Feststellhebel 21 zusammen. Dieser steht unter Wirkung der um den Achsbolzen 20 gewundenen Schenkelfeder 22, deren einer Schenkel hinter die am Feststellhebel 21 vorhandene Abwinkelung 21' greift, während der andere Schenkel der Feder 22 sich am Achsbolzen 18 abstützt. Am Feststellhebel 21, und zwar in dessen Abwinkelung 21', ist eine Arretieröffnung 23 vorgesehen, die mit der am Wechseldruckstück 17 vorhandenen, schräg nach unten verlaufenden Arretiernase 17' in weiter unten noch näher zu erläuternder Weise zusammenwirkt.

Durch den Drückernußarm 4 kann die Falle 5 nur soweit eingezogen werden, bis der Arm 4 an dem am Schloßkasten 1 vorhandenen Anschlag 24 zur Anlage kommt. Dagegen kann die Falle 5 durch das über den passenden Zylinderschlüssel anzuhebende Wechseldruckstück 17 und den dadurch zu verschwenkenden Wechselhebel 16 noch weiter, nämlich um das Überhubmaß 25 hereingezogen werden. In dieser in Fig.2 dargestellten Position, also im Überhub-Bewegungsbereich der Falle 5 und des Fallenwechsels kann der Feststellhebel 21 durch Druckbetätigung seines durch die Durchtrittsöffnung 26 im Schloßstulp 27 hindurchragenden Fingerbetätigungsbolzens 28 nach innen verschwenkt werden, wobei die Arretieröffnung 23 des Feststellhebels 21 über die Arretiernase 17' des Wechseldruckstücks 17 greift. Hierdurch kommt ein kraftschlüssiger Arretiereingriff zwischen Feststellhebel 21 und Wechseldruckstück 17 zustande, da letzteres unter Wirkung der über die Falle 5 auf den Wechselhebel 16 drückenden Fallenfeder 6 mit seiner schräg abwärts gerichteten Arretiernase 17' auf die Unterkante 23' der im Feststellhebel 21 vorhandenen Arretieröffnung 23 drückt. Dieser Auflagedruck ist größer als die von der Schenkelfeder 22 auf den Feststellhebel 21 ausgeübte Abstreifkraft. Soll dieser kraftschlüssige Arretiereingriff zwischen Feststellhebel 21 und Wechseldruckstück 17 aufgehoben werden, so braucht dazu lediglich die Falle 5 etwas weiter hereingedrückt zu werden, so daß der Wechselhebel 16 von der Kraft der Fallenfeder 6 entlastet wird, mithin der Feststellhebel 21 unter Wirkung seiner Schenkelfeder 22 in die in Fig.1 dargestellte Löseposition gelangen kann.

Bei dem in Fig.3 und 4 dargestellten, für Rohrrahmentüren bestimmten Einsteckschloß ist zwischen der Falle 5 und dem Riegel 10 wiederum ein zweiteilig ausgebildeter Wechsel vorhanden, der hier aus dem durch Schlüsselbetätigung anhebbaren Wechseldruckstück 30 und dem damit über den Gelenkbolzen 31 gelenkig verbundenen zweiarmigen Wechselhebel 32 besteht, der auf der Drückernuß 3 neben deren Fallenmitnehmerarm 4 drehbeweglich gelagert ist und mit seinem einen Arm 32' an der Falle 5 angreift, hingegen über seinen anderen Arm 32'' und den Gelenkbolzen 31 mit dem Wechseldruckstück 30 verbunden ist. 33 ist ein Rosettenloch für eine durchgehende Beschlagverschraubung. Eine solche Beschlagschraube durchsetzt den Durchbruch 32''' im Arm 32'' des Wechselhebels 32. Auch in diesem Falle kann die Falle 5 durch schlüsselbetätigbares Anheben des Wechseldruckstücks 30 um ein Überhubmaß weiter als durch den an der Drückernuß 3 sitzenden Fallenmitnehmerarm 4 hereingezogen werden. Das kommt nach Fig.4 dadurch zustande, daß hier am Fallenmitnehmerarm 32' des zweiarmigen Wechselhebels 32 eine bogenförmige Anschlagaussparung 32^{IV} vorgesehen ist, die mit dem am Schloßkasten vorhandenen Anschlagbolzen 34 zusammenwirkt, und zwar in dem Sinne, daß der am Wechselhebel 32 vorhandene Mitnehmerarm 32' eben entsprechend weiter im Uhrzeigersinn verschwenkt werden kann als der an der Drückernuß 3 vorhandene Fallenmitnehmerarm 4.

Es ist weiterhin auch hier ein auf dem nahe unterhalb der Falle 5 gelegenen Achsbolzen 20 schwenkbeweglich lagernder, mit einem Fingerbetätigungsknopf 28 versehener Feststellhebel 21 vorhanden. Dieser kann aber anders als der in den Fig.1 und 2 dargestellte Feststellhebel mit dem Wechseldruckstück 30 in formschlüssigen Arretiereingriff entsprechend Fig.4 gebracht werden, d.h. bei genügend weit angehobenem Wechseldruckstück 30 bzw. zurückgefahrener Falle 5. Dieser formschlüssige Arretiereingriff wird im wesentlichen dadurch bewirkt, daß am Wechseldruckstück 30 oben eine abgestufte Arretierungsabwinkelung 30' vorhanden ist, hinter deren Abstufungsschulter 30'' in der durch Schlüsselbetätigung angehobenen Stellung des Wechseldruckstücks 30 der Feststellhebel 21 mit einer an ihm vorhandenen Arretierkante 21'' einzuschwenken ist, wobei diese Arretierkante 21'' hinter die Schulter 30'' des Wechseldruckstücks 30 greift, dies jedenfalls dann, wenn gemäß Fig.4 das Wechseldruckstück 30 angehoben und der Feststellhebel 21 durch Fingerbetätigung seines Druckbolzens 28 entsprechend verschwenkt worden sind.

Gelöst werden kann dieser formschlüssige Arretiereingriff zwischen Feststellhebel 21 und Wechseldruckstück 30 nur durch wiederum schlüsselbetatigbares zusätzliches Anheben des Wechseldruckstücks 30, dessen Anschlagschulter 30'' sich dabei von der Arretierkante 21'' des Feststellhebels 21 abhebt, so daß letzterer unter Wirkung seiner an ihm angreifenden Schenkelfeder 22 in seine in Fig.3 dargestellte Lösestellung gelangen kann, in der auch die Falle 5 unter Wirkung der Fallenfeder 6 wieder in ihre Ausfahrposition fährt.

Im Rahmen der vorliegenden Erfindung sind mancherlei Abwandlungen möglich. So kann der jeweils mit dem Wechsel40 druckstück 17 bzw. 30 in Arretiereingriff zu bringende Feststellhebel 21 auch auf andere Weise als durch den an ihm angebrachten Fingerbetätigungsbolzen 28 betätigt werden, so beispielsweise durch einen im Schloßstulp gelagerten Schieber oder auch durch ein im Schloßstulp gelagertes, insbesondere mit einem Betätigungsschlitz versehenes Drehverstellorgan. Weiterhin ist es möglich, den Feststellhebel durch eine durch die Öffnung 26 im Schloßstulp 27 einfach hindurchzusteckende Auslösenadel oder ein ähnliches Hilfswerkzeug zu betätigen. Auch kann der Feststellhebel 21 über eine im Schloßstulp 27 vorhandene, profilierte Öffnung sowie einen darin einzusteckenden, entsprechend profilierten Betätigungsschlüssel betätigt werden. Schließlich kann das Einsteckschloß statt der vorbeschriebenen Schließzylinderbetätigung auch einfach durch Zuhaltungsschlüssel betätigt werden, also durch Schlüssel, die mit einer entsprechenden Kerbung im ansonsten profilierten Schlüsselbart versehen sind.

## Patentansprüche

1. Einsteckschloß mit einer wahlweise durch Drücker- und Schlüsselbetätigung über einen Wechsel hereinziehbaren Falle (5) sowie einem schloßstulpseitig zugänglichen und betätigbaren Feststellelement (21), das die Falle (5) im hereingezogenen Zustand entgegen der Wirkung einer an ihr angreifenden Fallenfeder (6) zu arretieren erlaubt, **da****durch gekennzeichnet,** daß die Falle (5) durch den schlüsselbetätigbaren Wechsel (16,17,30,32) um ein Überhubmaß (25) weiter als durch ihre Drückerbetätigung hereinziehbar ist und das Feststellelement (21) im entsprechenden Überhub-Bewegungsbereich der Falle (5) und des Wechsels (17,30) mit letzterem in Arretiereingriff zu bringen ist.

2. Einsteckschloß nach Anspruch 1, **dadurch gekennzeich****net,** daß der Arretiereingriff zwischen Feststellelement (21) und Wechsel (16,17) kraftschlüssig ist und durch den über die Falle (5) auf den Wechsel (16,17) vermittelten Druck der Fallenfeder (6) aufrechtzuhalten oder durch weiteres Hereindrücken der Falle (5) aufzuheben ist.

3. Einsteckschloß nach Anspruch 1, **dadurch gekennzeich****net,** daß der Arretiereingriff zwischen Feststellelement (21) und Wechsel (30,32) formschlüssig ist und dieser Formschluß nur durch schlüsselbetätigbares Verschieben des Wechsels (30,32) aufzuheben ist.

4. Einsteckschloß nach einem der Ansprüche 1 bis 3, **dadurch** **gekennzeichnet,** daß das Feststellelement (21) unter Wirkung einer es in seine Lösestellung zu drücken suchenden Rückstellfeder (22) steht.

5. Einsteckschloß nach Anspruch 4, **dadurch gekennzeich****net,** daß das Feststellelement als um einen nahe unterhalb der Falle (5) gelegenen Achsbolzen (20) schwenkbeweglich gelagerter Feststellhebel (21) und die daran angreifende Rückstellfeder als um den Achsbolzen (20) gewundene Schenkelfeder (22) ausgebildet ist.

6. Einsteckschloß nach Anspruch 5, **dadurch gekennzeich**net, daß auf dem Feststellhebel (21) ein durch eine Durchtrittsöffnung (26) im Schloßstulp (27) hindurchragender Fingerbetätigungsbolzen (28) angeordnet ist.

7. Einsteckschloß nach Anspruch 5, **dadurch gekennzeich****net,** daß der Wechsel aus einem an der Falle (5) angreifenden, um einen in der Nähe der Drückernuß (3) gelegenen Achsbolzen (18) zu verschwenkenden Wechselhebel (16) und einem damit gelenkig verbundenen, durch Schlüsselbetätigung anhebbaren Wechseldruckstück (17) besteht, das in der Nähe seines Verbindungsgelenks (19) zum Wechselhebel (16) mit einer schräg nach unten verlaufenden Arretiernase (17') versehen ist, über die in der durch Schlüsselbetätigung angehobenen Stellung des Wechseldruckstücks (17) der Feststellhebel (21) mit einer an ihm vorhandenen Arretieröffnung (23) zu schwenken ist, wobei der durch die Fallenfeder (6) bewirkte Auflagedruck der Arretiernase (17') auf der unteren Arretieröffnungskante (23') im Feststellhebel (21) größer als dessen von seiner Schenkelfeder (22) hervorgerufene Abstreifkraft ist.

8. Einsteckschloß nach Anspruch 5, **dadurch gekennzeich****net,** daß der Wechsel aus einem an der Falle (5) angreifenden, in der Drückernuß neben deren Fallenmitnehmerarm (4) drehbeweglich gelagerten zweiarmigen Wechselhebel (32) und einem mit dessen nicht an der Falle (5) angreifendem Arm (32'') gelenkig verbundenen, durch Schlüsselbetätigung anhebbaren Wechseldruckstück (30) besteht, wobei an dessen Anlenkende eine abgestufte Arretierungsabwinkelung (30') vorhanden ist, hinter deren Abstufungsschulter (30'') in der durch Schlüsselbetätigung angehobenen Stellung des Wechseldruckstücks (30) der Feststellhebel (21) mit einer an ihm vorhandenen Arretierkante (21'') einzuschwenken ist.

9. Einsteckschloß nach Anspruch 5, **dadurch gekennzeich****net,** daß der Feststellhebel (21) durch einen im Schloßstulp (27) gelagerten Schieber zu betätigen ist.

10. Einsteckschloß nach Anspruch 5, **dadurch gekennzeich****net,** daß der Feststellhebel (21) durch ein im Schloßstulp (27) gelagertes, insbesondere mit einem Betätigungsschlitz versehenes Drehverstellorgan zu betätigen ist.

11. Einsteckschloß nach Anspruch 5, **dadurch gekennzeich****net,** daß der Feststellhebel (21) durch eine durch eine Öffnung (26) im Schloßstulp (27) hindurchzusteckende Auslösenadel zu betätigen ist.

12. Einsteckschloß nach Anspruch 5, **dadurch gekennzeich****net,** daß der Feststellhebel (21) über eine im Schloßstulp (27) vorhandene, profilierte Öffnung und einen darin einzusteckenden, entsprechend profilierten Betätigungsschlüssel zu betätigen ist.

## Claims

1. Mortise lock having a catch bolt (5), which can be retracted by way of a change piece optionally by virtue of actuating a sneck and a key, as well as a locking device (21) which is accessible and actuated on the lock faceplate side and the locking device (21) allows the catch bolt (5) to lock in the retracted position against the influence of a catch bolt spring (6) engaging the catch bolt (5), characterised in that by virtue of key-actuated change piece (16, 17, 30, 32) the catch bolt (5) can be retracted by one over-stroke measurement (25) further than by virtue of actuating its sneck and the locking device (21) and can be brought into locking engagement with the change piece (17,30) in the corresponding over-stroke range of movement of the catch bolt (5) and of the change piece (17,30).

2. Mortise lock according to claim 1, characterised in that the locking engagement between the locking device (21) and the change piece (16,17) is produced in a positive manner and the locking engagement can be maintained by virtue of the pressure of the catch bolt spring (6) exerted by way of the catch bolt (5) on the change piece (16,17) or be released by virtue of pushing in the catch bolt (5) further.

3. Mortise lock according to claim 1, characterised in that the locking engagement between the locking device (21) and the change piece (30,31) is produced in a form-locking manner and this form-locking engagement can be released only by displacing the change piece (30,32) by virtue of actuating the key.

4. Mortise lock according to claims 1 to 3, characterised in that the locking device (21) is influenced by a return spring (22) attempting to push the locking device (21) into its released position.

5. Mortise lock according to claim 4, characterised in that the locking device is formed as a locking lever (21) mounted so as to pivot about an axle pin (20) lying closely below the catch bolt (5) and the return spring engaging the locking lever (21) is formed as a leg spring (22) which is wound about the axle pin (20).

6. Mortise lock according to claim 5, characterised in that a finger actuating pin (28) which protrudes through a through-going opening (26) in the lock faceplate is disposed on the locking lever (21).

7. Mortise lock according to claim 5, characterised in that the change piece comprises a change lever (16) which engages the catch bolt (5) and the change lever (16) is to pivot about an axle pin (18) lying in the proximity of the sneck nut (3) and further comprises a change pressure piece (17) which is connected to the change lever (16) in an articulated manner and the change pressure piece (17) can be raised by virtue of actuating the key, the change pressure piece (17) being provided in the proximity of its connecting joint (19) to the change lever (16) with a diagonally downwards extending locking projection (17') by way of which the locking lever (21) having a locking opening (23) provided thereon can pivot with the change pressure piece (17) having been raised by virtue of actuating the key, wherein the bearing pressure of the locking projection (17') exerted by the catch bolt spring (6) on the lower locking opening edge (23') in the locking lever is greater than the dragging force produced by its leg spring (22).

8. Mortise lock according to claim 5, characterised in that the change piece comprises a two-arm change lever (32), which engages the catch bolt (5), the change lever (32) being rotatably mounted in the sneck nut adjacent to its catch bolt entrainer arm (4), and furthermore a change pressure piece (30) which is connected in an articulated manner to the arm (32'') of the change lever (32) which does not engage the catch-bolt (5), it being possible to raise the change pressure piece (30) by virtue of actuating the key, wherein a stepped locking U-bend (30') is provided at the hinge end of the change pressure piece (30) and the locking lever (21) having a locking edge (21'') provided thereon can be pivoted behind the stepped shoulder (30'') of the stepped locking U-bend (30') with the change pressure piece (30) in the raised position by virtue of actuating the key.

9. Mortise lock according to claim 5, characterised in that the locking lever (21) can be actuated by virtue of a bolt mounted in the lock faceplate (27).

10. Mortise lock according to claim 5, characterised in that the locking lever (21) can be actuated by virtue of a rotating adjusting device mounted in the lock faceplate (27), the rotating adjusting device being especially provided with an actuating slit.

11. Mortise lock according to claim 5, characterised in that the locking lever (21) can be actuated by virtue of a releasing pin which can be inserted through an opening (26) in the lock faceplate (27).

12. Mortise lock according to claim 5, characterised in that the locking lever (21) can be actuated by way of a profiled opening provided in the lock faceplate (27) and by way of a correspondingly profiled actuating key which can be inserted into the profiled opening.

## Revendications

1. Serrure encastrée comportant un pêne demi-tour (5) apte à être rentré au choix grâce à un actionnement par poussoir et par clé, par l'intermédiaire d'un élément de transition, et un élément de blocage (21) qui est accessible et apte à être actionné du côté de la têtière, et qui permet d'arrêter le pêne demi-tour (5), à l'état rentré, à l'encontre de l'action d'un ressort de pêne demi-tour (6) en contact avec lui, caractérisée en ce que le pêne demi-tour (5) peut être rentré plus loin, suivant une course supplémentaire (25), par l'élément de transition (16, 17, 30, 32) apte à être actionné par clé que par son actionnement par poussoir, et l'élément de blocage (21) doit être mis en contact d'arrêt, dans la zone de mouvement de course supplémentaire correspondante du pêne demi-tour (5) et de l'élément de transition (17, 30), avec ce dernier.

2. Serrure encastrée selon la revendication 1, caractérisée en ce que le contact d'arrêt entre l'élément de blocage (21) et l'élément de transition (16, 17) se fait par force et doit être maintenu grâce à la pression du ressort de pêne demi-tour (6) transmise à l'élément de transition (16, 17) par l'intermédiaire du pêne demi-tour (5), ou doit être supprimé grâce à un enfoncement supplémentaire du pêne demi-tour (5).

3. Serrure encastrée selon la revendication 1, caractérisée en ce que le contact d'arrêt entre l'élément de blocage (21) et l'élément de transition (30, 32) se fait par complémentarité de forme, et cette complémentarité de forme ne doit être supprimée que grâce à un déplacement, apte à être actionné par clé, de l'élément de transition (30, 32).

4. Serrure encastrée selon l'une des revendications 1 à 3, caractérisée en ce que l'élément de blocage (21) est soumis à l'action d'un ressort de rappel (22) qui tend à le pousser dans sa position débloquée.

5. Serrure encastrée selon la revendication 4, caractérisée en ce que l'élément de blocage est conçu comme un levier de blocage (21) monté pivotant sur un axe (20) situé juste au-dessous du pêne demi-tour (5), et le ressort de rappel en contact avec ledit levier de blocage (21) est conçu comme un ressort à branches (22) enroulé autour de l'axe (20).

6. Serrure encastrée selon la revendication 5, caractérisée en ce qu'il est prévu, sur le levier de blocage (21), un axe à actionner avec le doigt (28) faisant saillie à travers une ouverture de passage (26) ménagée dans la têtière (27).

7. Serrure encastrée selon la revendication 5, caractérisée en ce que l'élément de transition se compose d'un levier de transition (16) en contact avec le pêne demi-tour (5) et destiné à pivoter sur un axe (18) situé à proximité du fouillot poussoir (3), et d'un élément de pression de transition (17) qui est relié audit levier (16) de manière articulée et est apte à être relevé grâce à un actionnement par clé, et qui est pourvu, à proximité de son articulation de liaison (19) avec le levier de transition (16), d'un taquet d'arrêt (17') qui s'étend en biais vers le bas et sur lequel, quand l'élément de pression de transition (17) est en position relevée grâce à un actionnement par clé, le levier de blocage (21) doit pivoter, avec une ouverture d'arrêt (23) prévue sur lui, étant précisé que la pression d'appui du taquet d'arrêt (17') produite par le ressort de pêne demi-tour (6) sur le bord d'ouverture d'arrêt inférieur (23') prévu dans le levier de blocage (21) est supérieure à la force de traction de ce dernier produite par son ressort à branches (22).

8. Serrure encastrée selon la revendication 5, caractérisée en ce que l'élément de transition se compose d'un levier de transition (32) à deux bras qui est en contact avec le pêne demi-tour (5) et est monté pivotant dans le fouillot poussoir, près du bras d'entraînement de pêne demi-tour (4) de celui-ci, et d'un élément de pression de transition (30) qui est relié de façon articulée au bras (32'') du levier (32) qui n'est pas en contact avec le pêne demi-tour (5), et qui est apte à être relevé grâce à un actionnement par clé, étant précisé qu'il est prévu, à l'extrémité articulée dudit élément (30), une partie coudée d'arrêt étagée (30') derrière l'épaulement (30'') de laquelle, quand l'élément de pression de transition (30) est en position relevée grâce à l'actionnement par clé, le levier de blocage (21) doit pivoter, avec un bord d'arrêt (21'') prévu sur lui.

9. Serrure encastrée selon la revendication 5, caractérisée en ce que le levier de blocage (21) doit être actionné grâce à un élément coulissant monté dans la têtière (27).

10. Serrure encastrée selon la revendication 5, caractérisée en ce que le levier de blocage (21) doit être actionné grâce à un organe de réglage tournant monté dans la têtière (27) et pourvu en particulier d'une fente d'actionnement.

11. Serrure encastrée selon la revendication 5, caractérisée en ce que le levier de blocage (21) doit être actionné grâce à une aiguille de déclenchement à faire passer par une ouverture (26) ménagée dans la têtière (27).

12. Serrure encastrée selon la revendication 5, caractérisée en ce que le levier de blocage (21) doit être actionné par l'intermédiaire d'une ouverture profilée prévue dans la têtière (27) et d'une clé d'actionnement profilée en conséquence à introduire dans ladite ouverture.
